# EUROPÄISCHE PATENTSCHRIFT

(11) **EP 0 025 879 B1**
(45) Veröffentlichungstag und Bekanntmachung des Hinweises auf die Patenterteilung: **25.05.1983**
(21) Anmeldenummer: 80104967.7
(22) Anmeldetag: 21.08.1980
(51) Int. Cl.: E05D 15/52, E06B 3/50

(54) **Einstellbares, unteres Ecklager für Dreh- Kipp- Flügel**
Adjustable lower corner support foruring pivotable about horizontal and vertical axis
Palier d'angle inférieur ajustable pour battant pivotable et basculant

(30) Priorität: 13.09.1979 DE 7925975 U
(43) Veröffentlichungstag der Anmeldung: 01.04.1981
(73) Patentinhaber: Gretsch-Unitas GmbH Baubeschlagfabrik, D-71254 Ditzingen (DE)
(72) Erfinder: Maus, Julius, D-7000 Stuttgart 1 (DE)
(74) Vertreter: Schmid, Berthold, Dipl.-Ing.

## Beschreibung

Die Erfindung bezieht sich auf ein einstellbares unteres Ecklager für den Dreh-Kipp-Flügel eines Fensters, einer Tür od. dgl., mit einer ein bolzenförmiges, senkrecht zur Flügelebene hin-und herbewegbares Verstellglied aufweisenden Verstellvorrichtung für den Flügelandruck, wobei ein schwenkbar gelagerter Lagerzapfen des Blendrahmenteils in eine Lagerbohrung des Flügelteils eingreift. Derartige Lager werden vor allen Dingen für kleine und leichte Flügel verwendet, und sie werden folglich in sehr großer Zahl gefertigt. Aus diesem Grunde stehen die Herstellungkosten im Vordergrund.

Bei einem bekannten Ecklager dieser Art (DE-B-2 634 268 oder DE-U-7 818 899) wird die verhältnismäßig aufwendige Konstruktion bemängelt, die zu erhöhten Herstellungskosten führt.

Infolgedessen besteht die Aufgabe der Erfindung darin, ein einstellbares unteres Ecklager der eingangs genannten Art so weiterzubilden, daß sich seine Herstellung vereinfacht und dadurch die Kosten gesenkt werden können.

Zur Lösung der gestellten Aufgabe wird erfindungsgemäß vorgeschlagen, daß ein einstellbares unteres Ecklager gemäß dem Oberbegriff des Anspruchs 1 entsprechend dem kennzeichnenden Teil des ersten Anspruchs ausgebildet ist. Dieses Ecklager zeichnet sich durch eine minimale Zahl von Einzelteilen aus, ohne daß deshalb seine Funktionsfähigkeit und insbesondere auch seine Justierbarkeit beeinträchtig wäre. Mit Hilfe der Verstellvorrichtung läßt sich der Lagerbolzen gegen den Flügel hin-oder von diesem wegschwenken, was zu einer Verstärkung oder zu einem Nachlassen des Anpreßdrucks führt. Die Schräglage des Lagerzapfens in der Lagerbohrung ist in beiden Extremstellungen relativ gering, so daß die lange Achse des Ovals nur unwesentlich größer zu sein braucht als die kurze. Es reicht ein Unterschied von beispielsweise 2 bis 3 mm ohne weiteres aus. Die lange Halbachse des Ovals oder Langlochs verläuft senkrecht zur Flügelebene, während sich die kurze parallel zu letzterer erstreckt. Außerdem greift das Verstellglied eher am lagerseitigen als am freien Ende des Lagerzapfens an.

Eine bevorzugte Ausführungsform der Erfindung kennzeichnet sich dadurch, daß das Verstellglied als rotationssymmetrischer Körper ausgebildet und die Ausrundung durch eine umlaufende Nut mit etwa kreisbogenförmigem Querschnitt gebildet ist. Die Form des letzteren richtet sich nach dem Querschnitt des Lagerzapfens und der gegenseitigen Zuordnung der beiden Längsachsen in jeder Verstellage. Die rotationssymmetrische Ausbildung macht die Einhaltung enger Toleranzen entbehrlich.

In weiterer Ausgestaltung der Erfindung wird vorgeschlagen, daß sich beidseits der Nut des Verstellglieds ein Bolzengewinde befindet und die Querbohrung zumindest an ihren beiden Enden mit je einem Innengewinde versehen ist. Aufgrund der Gewindeverbindung und der rotationssymmetrischen Ausbildung des Verstellglieds ist das Justieren der Verstellvorrichtung und damit des Flügelandrucks an den Blendrahmen sehr einfach aber auch besonders feinfühlig möglich. Dabei ist es von besonderem Vorteil, wenn das Verstellglied an beiden Enden eine Werkzeugaufnahme, insbesondere einen Schlitz für einen Schraubendreher, besitzt, so daß es von beiden Seiten her betätigt werden kann. Das macht die Verwendung dieses Ecklagers für Rechts- und Lingsanschlag möglich.

Bei einem Ecklager, dessen Lagerzapfen mit seinem freien Ende an einem insbesondere schraubbaren Höheneinstellglied des Flügelteils abgestützt ist, besteht eine Weiterbildung der Erfindung darin, daß zwischen das höheneinstellbare Glied und den Lagerzapfen eine Lagerpfanne geschaltet ist, deren Anlagefläche für den Lagerzapfen dessen balliger oder halbkugelförmiger Form angepaßt ist. Diese Formgebung ermöglicht eine einwandfreie Lagesicherung des einjustierten Verstellglieds und das Aufnahmen der auftretenden Kräfte. Darüber hinaus kann man durch entsprechende Wahl der Werkstoffsparung der aneinander anliegenden Lagerfläche dieses stirnseitigen Lagers für gute Gleiteigenschaften und geringe Reibung sorgen. In diesem Zusammenhang ist es besonders zweckmäßig, wenn die Lagerpfanne aus Kunststoff oder Zinkdruckguß gefertigt ist. Der Lagerzapfen besteht üblicherweise aus Stahl.

Eine weitere Variante der Erfindung ist gekennzeichnet durch einen insbesondere angeformten Lagerbock des Blendrahmenteils in dem ein als Lagerachse für den schwenkbaren Lagerzapfen dienendes Schraubglied drehbar gelagert ist, wobei dessen Gewindeteilstück ein als Lagerschale dienendes Gewinde des Lagerzapfens durchsetzt und drehbar, aber unverschiebbar im Lagerbock gehalten ist und wobei sich an beiden Enden des Lagerzapfens ein Schlitz od. dgl. für einen Schraubendreher od. dgl. befindet. Hierbei wird das Verstellglied unmittelbar, ohne Verwendung irgendeines Zwischenglieds, parallel zu sich selbst verstellt, um dadurch den Flügel nach der Seite hin zu justieren. Auch dies trägt zur besonders einfachen, Teile sparenden und kostengünstigen Konstruktion bei und außerdem ermöglicht das auch eine kompakte Bauform sowohl in Längsrichtung des Lagerzapfens als auch senkrecht zur Flügelebene.

Dabei ist eine Weiterbildung der Erfindung möglich, welche darin besteht, daß sich unterhalb des Schraubglieds, insbesondere zwischen den beiden Wangen des Lagerbocks, eine untere Befestigungsbohrung für das Blendrahmenteil befindet. Zumindest eine weitere Befestigungsbohrung für ein Befestigungselement, insbesondere eine Schraube, befindet sich oberhalb des Lagerbocks, vorzugsweise oberhalb des freien Endes des Lagerzapfens.

In der Zeichnung ist ein Ausführungsbeispiel der Erfindung dargestellt. Es zeigt
Fig. 1 in einer explosionsartigen Darstellung die beiden Hälften des Ecklagers in Vorderansicht,
Fig. 2 eine Ansicht des Flügellagerteils von unten her.

Das einstellbare untere Ecklager besteht aus zwei Hälften, nämlich dem Flügelteil 1 und dem Blendrahmenteil 2, wobei ersteres am Flügel 3 und letzteres am Blendrahmen 4 angeschlagen ist. Das Flügelteil 1 besitzt eine Lagerbohrung 5, deren geometrische Achse der geometrischen Drehachse des Dreh-Kipp-Flügels 3 entspricht. Das in eingebautem Zustand obere Ende der Lagerbohrung 5 ist als Innengewinde 6 gestaltet und nimmt ein aus einem Gewindebolzen bestehendes Höheneinstellglied 7 auf. Es kann mit Hilfe eines nicht gezeigten Schraubendrehers mehr oder weniger tief in das Gewinde eingeschraubt werden. Sein inneres Ende liegt an einer Lagerpfanne 8 auf oder greift in eine nach oben offene Vertiefung der Lagerpfanne ein. Letzterer ist aus Kunststoff oder Zinkdruckguß hergestellt, und ihr unteres Ende ist ballig, halbkugelförmig oder ähnlich ausgehöhlt und dem entsprechend gestalteten freien, nach oben weisenden Ende 9 des Lagerzapfens 10 angepaßt. Der Lagerzapfen 10 ist in einer zur Zeichenebene senkrechten Ebene mittels einer Lagerachse 11 gelagert. Diese ist an einem Lagerbock 12 drehbar aber unverschiebbar gehalten. Der Lagerbock 12 ist vorzugsweise einstückig mit dem Grundkörper 13 des Blendrahmenteils 2 gefertigt und weist zwei parallele, im seitlichen Abstand voneinander angebrachte Wangen 14 und 15 auf. An den Außenflächen der Wangen stützt sich je ein als Schraubenkopf gestaltetes Ende der Lagerachse 11 ab. Das Lagerauge 16 des Lagerzapfens 10 besitzt ein Innengewinde, in welches der als Schraubglied ausgebildete Lagerzapfen eingedreht ist. Infolgedessen bewirkt eine Verdrehung der Lagerachse 11 im Unrzeigersinn beispielsweise eine Parallelverschiebung des Lagerzapfens 10 von links nach rechts und eine dementsprechende Mitnahme des Flügels, während eine Drehung im Gegenuhrzeigersinne eine seitliche Verschiebung des Flügels 3 gegenüber dem Blendrahmen 4 in Gegenrichtung zur Folge hat. Zwischen den beiden Wangen 14 und 15 befindet sich eine untere Befestigungsbohrung 17 für das Blendrahmenteil 2, durch welches eine Schraube, insbesondere Kreuzschlitzschraube 18, hindurchgesteckt ist. Eine weitere Schraube 19 durchsetzt eine obere Befestigungsbohrung des Blendrahmenteils4.

Erfindungsgemäß besitzt die Lagerbohrung, wie bereits erläutert, einen ovalen oder langlochförmigen Querschnitt, wie man insbesondere der Fig. 2 gut entnehmen kann. Dadurch erhält man eine Querverstellmöglichkeit um den Betrag 20. Die Lagerbohrung 5 wird von einer seitlich zu ihr versetzten Querbohrung 21 angeschnitten, die zur Aufnahme eines Verstellglieds 22 dient. Dieses gehört einer Verstellvorrichtung 23 an, mit deren Hilfe der Flügelandruck eingestellt und korrigiert werden kann. Das in die Lagerbohrung 5 hineinragende Teilstück 24 des Verstellglieds 22 ist entsprechend der Form des Lagerzapfens 10 ausgerundet und umgreift den Lagerzapfen an der ihm zugeordneten Stelle. Vorteilhafterweise ist das Verstellglied 22 als rotationssymmetrischer Körper ausgebildet, wobei die Ausrundung 25 durch eine umlaufende Nut mit etwa kreisbogenförmigem Querschnitt gebildet ist. Beidseits der Nut 25 des Verstellglieds 22 befindet sich ein Bolzengewinde 26 bzw. 27. Die Querbohrung 21 ist infolgedessen zumindest an ihren beiden Enden als Gewinde ausgebildet, so daß die Verstellung um den Betrag 20 ohne weiteres möglich ist. Zweckmäßigerweise besitzt das Verstellglied 22 an beiden Enden einen Schlitz oder eine ähnliche Werkzeugaufnahme, so daß es mit Hilfe eines Schraubendrehers oder anderen Werkzeugs von beiden Seiten her leicht verschraubt werden kann. Das ermöglicht ebenfalls einen Rechts- und Linksanschlag für dieses Ecklager. Durch Drehen des Verstellglieds 22 in der einen Richtung läßt sich der Flügelandruck verstärken, und eine Drehung in der Gegenrichtung verringert den Anpreßdruck.

Aus dem Vorstehenden ergibt sich, daß mit Hilfe dieses einstellbaren unteren Ecklagers der Flügel 3 gegenüber dem Blendrahmen 4 innerhalb der Flügelebene in Längs- und Querrichtung eingestellt und sein Anpreßdruck einjustiert werden kann.

## Patentansprüche

1. Einstellbares unteres Ecklager für den Dreh-Kipp-Flügel eines Fensters, einer Tür od. dgl., mit einer ein bolzenförmiges, senkrecht zur Flügelebene hin- und herbewegbares Verstellglied (22) aufweisenden Verstellvorrichtung (23) für den Flügelandruck, wobei ein schwenkbar gelagerter Lagerzapfen (10) des Blendrahmenteils (2) in eine Lagerbohrung (5) des Flügelteils (1) eingreift, dadurch gekennzeichnet, daß die Lagerbohrung (5) einen ovalen oder langlochförmigen Querschnitt aufweist, und sie von einer seitlich zu ihr versetzten Querbohrung (21) zur Aufnahme des Verstellglieds (22) angeschnitten ist, wobei das in die Lagerbohrung hineinragende Teilstück (24) des Verstellglieds (22) etwa entsprechend dem Lagerzapfen (10) ausgerundet ist und den Lagerzapfen an der ihm zugeordneten Stelle teilweise umgreift derart, daß bei einer Bewegung des Verstellglieds (22) senkrecht zur Flügelebene der Lagerzapfen (10) mitgenommen wird.

2. Ecklager nach Anspruch 1, dadurch gekennzeichnet, daß das Verstellglied (22) als rotationssymmetrischer Körper ausgebildet und die Ausrundung (25) durch eine umlaufende Nut mit etwa kreisbogenförmigem Querschnitt gebildet ist.

3. Ecklager nach Anspruch 2, dadurch gekennzeichnet, daß sich beidseits der Nut (25) des Verstellglieds (22) ein Bolzengewinde (26, 27) befindet und die Querbohrung (21) zumindest an ihren beiden Enden mit je einem Innengewinde versehen ist.

4. Ecklager nach Anspruch 2 oder 3, dadurch gekennzeichnet, daß das Verstellglied (22) an beiden Enden eine Werkzeugaufnahme, insbesondere einen Schlitz für einen Schraubendreher, besitzt.

5. Ecklager nach einem der Ansprüche 1 bis 4, dessen Lagerzapfen mit seinem freien Ende an einem insbesondere schraubbaren Höheneinstellglied des Flügelteils abgestützt ist, dadurch gekennzeichnet, daß zwischen das Höheneinstellglied (7) und den Lagerzapfen (10) eine Lagerpfanne (8) geschaltet ist, deren Anlagefläche (28) für den Lagerzapfen (10) dessen balliger oder halbkugelförmiger Form angepaßt ist.

6. Ecklager nach Anspruch 5, dadurch gekennzeichnet, daß die Lagerpfanne (8) aus Kunststoff oder Zinkdruckguß gefertigt ist.

7. Ecklager nach einem oder mehreren der vorhergehenden Ansprüche, gekennzeichnet durch einen insbesondere angeformten Lagerbock (12) des Blendrahmenteils (2), in dem ein als Lagerachse (11) für den schwenkbaren Lagerzapfen (10) dienendes Schraubglied drehbar gelagert ist, wobei dessen Gewindeteilstück ein als Lagerschale dienendes Gewinde des Lagerzapfens durchsetzt und drehbar aber unverschiebbar im Lagerbock gehalten ist und wobei sich an beiden Enden des Lagerzapfens ein Schlitz od. dgl. für einen Schraubendreher od. dgl. befindet.

8. Ecklager nach Anspruch 7, dadurch gekennzeichnet, daß sich unterhalb des Schraubglieds, insbesondere zwischen den beiden Wangen (15, 16) des Lagerbocks (12) eine untere Befestigungsbohrung (17) für das Blendrahmenteil (2) befindet.

## Claims

1. Adjustable bottom corner bearing for the rotatable-tilting leaf of a window, a door or the like, with a device (23) for adjusting the pressure applied by the leaf and having a bolt-like adjusting member (22) adapted for movement to and from at a right-angle to the leaf plane, a pivotally mounted bearing journal (10) of the casing part (2) engaging into a bearing bore (5) of the leaf part (1), characterized in that the bearing bore (5) has an oval or elongated-hole- shaped cross-section and has a transverse bore (21) cut into it in a laterally staggered relationship to receive the adjusting member (22), that portion (24) of the adjusting member (22) which protrudes into the bearing bore being rounded out substantially to correspond to the bearing journal (10), partially engaging around the bearing journal at its associated location in such a way that upon a movement of the adjusting member (22) at a right-angle to the plane of the leaf, the bearing journal (10) is entrained.

2. Corner bearing according to claim 1, characterized in that the adjusting member (22) is constructed as a rotationally symmetrical body, the rounded recess (25) being constituted by an encircling groove of substantially arcuate cross-section.

3. Corner bearing according to claim 2, characterized in that on both sides of the groove (25) in the adjusting member (22) there is a bolt screwthread (26, 27), the transverse bore (21) being provided with an internal screwthread at least at each of its two ends.

4. Corner bearing according to claim 2 or 3, characterized in that the adjusting member (22) has at both ends a tool housing, particularly a slot for a screwdriver.

5. Corner bearing according to one of claims 1 to 4, in which the bearing journal has its free end supported on an in particular screwable member for adjusting the height of the leaf part, characterized in that between the height adjusting member (7) and the bearing journal (10) there is a bearing cup (8), of which the bearing face (28) for the bearing journal (10) is adapted to suit the latter's convex or hemispherical form.

6. Corner bearing according to claim 5, characterized in that the bearing cup (8) is produced from synthetic plastics or galvanized pessure die cast material.

7. Corner bearing according to one or more of the preceding claims, characterized by an in particular integrally formed bearing pedestal (12) on the casing part (2), in which there is rotatably mounted a screw member which serves as a bearing spindle (11) for the pivotable bearing journal (10), of which the screwthreaded portion traverses in the bearing journal a screwthread which serves as a bearing shell, the said screwthreaded portion being held rotatably but non-displaceably in the bearing pedestal, a slot or the like for a screwdriver or the like being disposed at both ends of the bearing journal.

8. Corner bearing according to claim 7, characterized in that below the screwed member, particularly between the two side plates (15, 16) of the bearing pedestal (12), there is a bottom fixing bore (17) for the casing part (2).

## Revendications

1. Articulation d'angle inférieur réglable pour le châssis mobile pivotant-basculant d'une fenêtre, d'une porte ou analogue, comprenant un dispositif de réglage (23) de la pression d'application du châssis mobile (3), qui présente un organe de réglage (22) en forme de tige ou cheville, qui peut se déplacer dans les deux sens perpendiculairement au plan du châssis mobile, un pivot oscillant (10) d'articulation de la partie (2) du châssis dormant étant engagé dans un perçage d'articulation (5) de la partie (1) du châssis mobile, caractérisée en ce que le perçage d'articulation (5) présente une section ovale ou en forme de trou allongé et est antaillé par un perçage transversal (21) décalé latéralement par rapport à lui pour la réception de l'organe de réglage (22), la partie (24) de l'organe de réglage (22) qui est engagée dans le perçage d'articulation étant évidée sensiblement en correspondance avec le pivot d'articulation (10) et entourant partiellement le pivot d'articulation à l'endroit qui lui corréspond de telle manière que, lors d'un déplacement de l'organe de réglage (22) perpendiculairement au plan du châssis mobile, le pivot d'articulation (10) est entraîné.

2. Articulation d'angle suivant la revendication 1, caractérisée en ce que l'organe de réglage (22) est réalisé sous la forme d'un corps à symétrie de révolution et que l'évidement (25) est formé par une gorge périphérique à section sensiblement en arc de cercle.

3. Articulation d'angle suivant la revendication 2, caractérisée en ce que, de part et d'autre de la gorge (25) de l'organe de réglage (22), se trouve un filetage mâle (26, 27) et que le perçage transversal (21) est muni d'un filetage intérieur au moins à chacune de ses deux extrémités.

4. Articulation d'angle suivant la revendication 2 ou 3, caractérisée en ce que l'organe de réglage (22) présente à ses deux extrémités un logement d'outil, en particulier une fente pour recevoir un tournevis.

5. Articulation d'angle suivant l'une des revendications 1 à 4, dont le pivot d'articulation est appuyé par son extrémité libre sur un organe de réglage en hauteur, notamment vissable, de la partie solidaire du châssis mobile, caractérisée en ce qu'entre l'organe (7) de réglage en hauteur et le pivot d'articulation (10), est intercalée une cuvette d'appui (8) dont la surface de contact (28) coopèrant avec le pivot d'articulation (10) est adaptée à la forme en boule ou hémisphérique de ce pivot.

6. Articulation d'angle suivant la revendication 5, caractérisée en ce que la cuvette d'appui (8) est réalisée en matière plastique ou en zinc coulé sous pression.

7. Articulation d'angle suivant l'une des revendications précédentes, caractérisée par un palier de support (12), notamment venu de formage, de la partie (2) du châssis dormant, dans laquelle est monté rotatif un élément fileté qui sert d'axe d'articulation (11) pour le pivot d'articulation oscillant (10), la partie filetée de cet élément fileté traversant un filetage du pivot d'articulation qui sert de coussinet et étant maintenue dans le palier de support libre en rotation mais immobile en translation, une fente ou analogue destinée à recevoir un tournevis ou analogue étant ménagée aux deux extrémités du pivot d'articulation (10).

8. Articulation d'angle suivant la revendication 7, caractérisée en ce que, au-dessous de l'élément fileté, en particulier entre les deux joues (15,16) du palier de support (12), se trouve un perçage de fixation inférieur (17) pour la partie (2) du châssis dormant.
